# EUROPÄISCHE PATENTSCHRIFT

(11) **EP 2 108 750 B1**
(45) Veröffentlichungstag und Bekanntmachung des Hinweises auf die Patenterteilung: **03.08.2016**
(21) Anmeldenummer: 09154095.5
(22) Anmeldetag: 02.03.2009
(51) Int. Cl.: E03C 1/232, E03C 1/04

(54) **Ablaufarmatur für Bade- oder Duschwannen mit Bodenzulauf**
Drain fitting for bath or shower basins with floor inlet
Armature d'écoulement pour baignoire ou de bac de douche dotés d'une alimentation au sol

(30) Priorität: 07.04.2008 DE 202008004826 U
(43) Veröffentlichungstag der Anmeldung: 14.10.2009
(73) Patentinhaber: Viega GmbH & Co. KG, 57439 Attendorn (DE)
(72) Erfinder: Hennes, Frank, 57413 Finnentrop (DE); Klimpel, Bernd, 57368 Lennestadt (DE)
(74) Vertreter: Cohausz & Florack

(56) Entgegenhaltungen:
- EP-A2- 0 807 721
- CH-A- 296 601
- CH-A- 302 791
- DE-B1- 1 609 138

## Beschreibung

Die Erfindung betrifft eine Ablaufarmatur insbesondere für Badewannen, mit einem einen Ablaufkanal definierenden Ablaufgehäuse, das ein mittels eines Stellelements betätigbares Ablaufventil aufweist und mit Befestigungsmitteln zur flüssigkeitsdichten Befestigung an einer Wannenboden- oder Beckenbodenöffnung versehen ist, und mit einer oberhalb des Ablaufventils angeordneten Abdeckung, wobei das Ablaufgehäuse einen Wasserzulaufkanal aufweist, an dem ein Einlaufkanal angeschlossen ist, der oberhalb des Ablaufventils und unterhalb der Abdeckung mündet. Eine solche gattungsgemässe Ablaufarmatur ist in der CH-A-296 601 offenbart.
Badewannen sind üblicherweise mit einer außerhalb der Badewanne installierten Einlaufarmatur (Zulaufarmatur) ausgestattet, deren Ausströmöffnung oberhalb der Badewanne angeordnet ist.

Bekannt sind auch Badewannen-Ablaufarmaturen, die eine Ablauffunktion, eine Überlauffunktion und eine Zulauffunktion in einer einzigen Armatur vereinen, wobei an der unterhalb des oberen Wannenrandes angeordneten Überlauföffnung ein Gehäuse (Zulaufteil) mit einem Einströmkanal festgelegt ist, das eine Drehrosette zur Betätigung des Ablaufventils trägt. Eine solche multifunktionale Badewannenarmatur ist beispielsweise in der DE 87 07 328 U1 dargestellt.

Die CH-A-296 601 offenbart eine Leitungsanlage für die Zu- und Ableitung einer Flüssigkeit in eine bzw. aus einer Badewanne. Die Leitungsanlage weist einen von unten her mit der Öffnung der Badewanne verbundenen Anschlussstutzen auf, an den ein Abflussrohr und ein Zuleitungsrohr angeschlossen sind und der zum Absperren des Abflussrohres mittels eines Verschlusszapfens ausgebildet ist. Der Verschlusszapfen ist mit einer Stange versehen und bildet einen Stöpsel, der zum Absperren des Abflussrohres von oben durch die Öffnung in den Anschlussstutzen einführbar ist. An dem Verschlusszapfen sind Mittel angebracht, die bei eingeführtem Stöpsel zur Ablenkung des zugeleiteten Flüssigkeitsstrahls dienen. Am oberen Ende des Stöpsels ist ein Teller angebracht, der bei eingeführtem Stöpsel mit Abstand über die im Boden der Badewanne befindliche Öffnung zu liegen kommt, so dass eine seitlich gerichtete, ringförmige Eihlauföffnung entsteht. Als weiteres Ablenkorgan ist an dem Stöpsel eine Büchse befestig, deren Wandung bei eingeführtem Stöpsel der Eintrittsöffnung des angeschlossenen Zuleitungsrohres gegenüberliegt. Bei dieser bekannten Leitungsanlage ist in hygienischer Hinsicht problematisch, dass der Wasserzulauf und der Wasserablauf nicht getrennt sind, sondern jeweils den gleichen Weg durch ein einen Flansch aufweisendes Gewinderohr sowie durch einen unter der Badewanne angeordneten Anschlussstutzen nehmen. Das der Badewanne zulaufende Frischwasser gelangt somit über einen relativ langen Weg mit vom gebrauchten Wasser verursachten Schmutzablagerungen in Kontakt.

Der vorliegenden Erfindung liegt die Aufgabe zugrunde, eine Ablaufarmatur der eingangs genannten Art zu schaffen, die eine Dichtfunktion gegen das Eindringen von Schmutzstoffen in den Einlaufkanal bietet. Zugleich soll die Ablaufarmatur der eingangs genannten Art bei flacher Bauhöhe der Abdeckung (Abdeckhaube) eine möglichst hohe Einlaufleistung bzw. einen möglichst großen Einlaufquerschnitt bieten.

Gelöst wird diese Aufgabe durch eine Ablaufarmatur mit den Merkmalen des Anspruchs 1.

Die erfindungsgemäße Ablaufarmatur umfasst einen Bodeneinlauf. Hierzu weist das Ablaufgehäuse der Ablaufarmatur einen Wasserzulaufkanal auf, an dem ein Einlaufkanal angeschlossen ist, der oberhalb des Ablaufventils und unterhalb einer in der Wanne anzuordnenden, das Ablaufventil verdeckenden Abdeckung (Abdeckhaube) mündet.

Die erfindungsgemäße Ablaufarmatur ermöglicht durch ihre einen Bodeneinlauf bildenden Zulauf- und Einlaufelemente eine besonders geräuscharme Befüllung einer Bade- oder Duschwanne. Da auf einen sichtbaren Wasserzulauf verrichtet wird, ergeben sich neue Freiheitsgrade für das Design von Badewannen. Darüber hinaus lassen sich durch den Wegfall einer herkömmlichen, außerhalb der Badewanne anzubringenden Einlaufarmatur Kostenvorteile erzielen.

Der Einlaufkanal ist mit einem wasserdruckbetätigten Verschlusselement versehen ist, das in Form eines gummielastischen Dichtringes ausgeführt ist. Der Dichtring bietet einerseits in Verbindung mit einem entsprechenden Dichtsitz eine zuverlässige Dichtfunktion gegen das Eindringen von Schmutzstoffen in den Einlaufkanal, und stellt andererseits ein sehr einfaches Verschlusselement dar, das sich bei Überschreiten eines bestimmten Wasserdruckes im Einlaufkanal radial weitet und somit ein Ausströmen von Wasser aus dem Einlaufkanal in die Badewanne zulässt.

Um bei flacher Bauhöhe der Abdeckung (Abdeckhaube) eine möglichst hohe Einlaufleistung bzw. einen möglichst großen Einlaufquerschnitt realisieren zu können, sieht die Erfindung zudem vor, dass der Einlaufkanal mit einem ringförmigen Einlaufstück versehen ist, welches einen sich im Wesentlichen radial erstreckenden Ringspalt aufweist, der zum Innenumfang des Einlaufstücks hin geschlossen ist. Das ringförmige Einlaufstück kann relativ flach ausgebildet werden. Der Umfang bzw. die Kreislänge des Ringspaltes ergibt trotz einer flachen Ausführung des Einlaufstückes dennoch einen relativ großen freien Strömungsquerschnitt.

Eine bevorzugte Ausgestaltung der erfindungsgemäßen Ablaufarmatur besteht darin, dass die oberhalb des Ablaufventils angeordnete Abdeckung (Abdeckhaube) an ihrer Unterseite mindestens einen Vorsprung aufweist, der eine Aufweitung des Dichtringes begrenzt. Hierdurch wird sichergestellt, dass der Dichtring bei Wasserzulauf über den Einlaufkanal nicht aus seinem Sitz springt, was seine Dichtfunktion aufheben würde.

Hinsichtlich der Verwendung eines Dichtrings als wasserdruckbetätigtes Verschlusselement ist es ferner günstig, wenn das Einlaufstück eine Vielzahl von mit dem Ringspalt kommunizierenden Ausströmöffnungen aufweist. Die Ausströmöffnungen sind dabei vorzugsweise so angeordnet, dass sie an der Unterseite des ringförmigen Einlaufstückes münden. Letzteres ist für eine zuverlässige Funktion des Dichtrings günstig und stellt zudem sicher, dass bei hoher oder höchster Wasserzulaufleistung und demontierter Abdeckung kein Wasser nach oben bzw. aus der Badewanne spritzt.

Nach einer weiteren bevorzugten Ausgestaltung der Erfindung ist die Abdeckung drehfest und lösbar an dem Einlaufstück gehalten. Dies ermöglicht ein schnelles und einfaches Entfernen der Abdeckung zu Reinigungszwecken. Die drehfeste, jedoch lösbare Festlegung der Abdeckung an dem Einlaufstück ist nach einer bevorzugten Ausgestaltung der erfindungsgemäßen Ablaufgarnitur dadurch realisiert, dass an der Unterseite der Abdeckung Vorsprünge vorgesehen sind, mittels denen die Abdeckung form- und kraftschlüssig mit dem Einlaufstück verbindbar ist. Besonders bevorzugt ist dabei eine Ausgestaltung, bei der am Innenumfang des Einlaufstückes Rippen zur Festlegung der Abdeckung ausgebildet sind. Die Rippen dienen dabei als Anlageflächen und/oder Klemmelemente für die an der Unterseite der Abdeckung angeordneten Vorsprünge.

Weitere bevorzugte und vorteilhafte Ausgestaltungen der Erfindung sind in den Unteransprüchen angegeben.

Nachfolgend wird die Erfindung anhand einer ein Ausführungsbeispiel darstellenden Zeichnung näher erläutert. Es zeigen:
- Fig. 1: einen Abschnitt einer mit einer erfindungsgemäßen Ablaufarmatur versehenen Badewanne in perspektivischer Innenansicht;
- Fig. 2: eine perspektivische Außenansicht einer mit einer erfindungsgemäßen Ablaufarmatur versehenen Badewanne;
- Fig. 3: das Ablaüfgehäuse der erfindungsgemäßen Ablaufarmatur in perspektivischer Darstellung;
- Fig. 4: das Ablaufgehäuse der Fig. 3 in Ekplosidnsdarstellung;
- Fig. 5: ein Einlaufstück und Befestigungselemente der Ablaufarmatur der Fig. 4 in Explosionsdarstellung (in Oberansicht);
- Fig. 6: das Einlaufstück und die Abdeckhaube der Ablaufarmatur der Fig. 4 in Explosionsdarstellung (in Unteransicht);
- Fig. 7: eine Schnittdarstellung des Einlaüfstückes mit einem Befestigungsflansch und der Abdeckhaube der Fig. 4, wobei ein dem Einlaufstück zugeordneter Dichtring aus seinem Dichtsitz herausgedrückt ist und einen Ringspalt freigibt;
- Fig. 8: eine vergrößerte Darstellung des Details D der Fig. 7;
- Fig. 9: eine Schnittdarstellung des Einlaufstückes mit dem Befestigungsflansch und der Abdeckhaube der Fig. 4, wobei der Dichtring in seinem Sitz am Ringspalt anliegt und letzteren verschließt; und
- Fig. 10: eine vergrößerte Darstellung des Details B der Fig. 9.

Die in der Zeichnung dargestellte Ablaufarmatur umfasst ein Ablaufgehäuse 1, das einen rohrstutzenförmigen Abschnitt 1.1 und einen daran einteilig angeformten flachen Ablaufkanal 1.2 aufweist. Der Ablaufkanal 1.2 hat einen bogenförmig aufsteigenden Abschnitt 1.3, der in einem ein Außengewinde aufweisenden Ablaufstutzen 1.4 endet. Der Abschnitt 1.3 des Ablaufgehäuses bildet zusammen mit dem flachen Ablaufkanal 1.2 einen Geruchsverschluss. An dem Ablaufstutzen 1.4 ist mittels einer Überwurfmutter 2 ein Abgangsbogen 3 angeschlossen. Die beiden Endabschnitte des Abgangsbogens 3 sind um ca. 45° zueinander abgewinkelt.

An dem rohrstutzenförmigen Abschnitt 1.1 des Ablaufgehäuses (Ablaufkörpers) 1 sind seitlich zwei Anschlussstutzen 1.5, 1.6 angeformt. Der größere (1.6) dieser beiden Anschlussstutzen dient dem Anschluss eines Überlaufrohres 4, das an einem unterhalb des oberen Wannenrandes angeordneten Überlaufgehäuse 5 lösbar angeschlossen ist. Das Überläufgehäuse 5 ist an einer in der Wannenwand 6 ausgebildeten Überlauföffnung festgelegt. Die Überlauföffnung in der Wannenwand 6 ist an der Wanneninnenseite durch eine Drehrosette 7 abgedeckt, die als Betätigungselement für ein im Ablaufgehäuse 1 integriertes Ablaufventil dient. Die Drehrosette 7 ist über ein Getriebe mit einem Bowdenzug (nicht gezeigt) gekoppelt, dessen unteres Ende mit einem Hebelmechanismus verbunden ist, mittels dem ein Ventilkegel 8 des Ablaufventils angehoben bzw. abgesenkt werden kann. Der Anschlussstutzen 1.6 für das Überlaufrohr 4 ist mit einem Außengewinde versehen, auf dem eine Überwurfmutter 9 aufgeschraubt ist.

Der rohrstutzenförmigen Abschnitt 1.1 des Ablaufgehäuses 1 weist an seinem oberen Ende einen umlaufenden Flansch 1.7 auf, über den das Ablaufgehäuse an der Unterseite der Badewanne 10 festgelegt wird. Innerhalb des Flansches 1.7 ist ein nach oben vorstehender Kragen 1.8 ausgebildet, der im montierten Zustand der Ablaufarmatur in die Ablauföffnung des Wannenbodens ragt. Innerhalb des Kragens 1.8 weist das Ablaufgehäuse 1 einen ringförmigen Absatz 1.9 auf, der eine Ablauföffnung 11 mit einem kreisringförmigen Ventilsitz definiert und zur Ablauföffnung 11 hin mit Gefälle geneigt ist. Die Ablauföffnung 11 ist durch den Ventilkegel (Ventilkörper) 8 verschließbar, der hierzu durch Betätigung der Drehrosette 7 über den Bowdenzug und den Hebelmechanismus auf den Ventilsitz abgesenkt werden kann.

Der rohrstutzenförmigen Abschnitt 1.1 des Ablaufgehäuses 1 ist des Weiteren mit Gewindebohrungen versehen. Die Gewindebohrungen sind vorzugsweise durch metallische Gewindehülsen realisiert, die in das aus Kunststoff hergestellte Ablaufgehäuse 1 integriert bzw. eingegossen sind. Die Gewindebohrungen bzw. Gewindehülsen sind zwischen dem Flansch 1.7 und dem Kragen 1.8 des Ablaufgehäuses 1 angeordnet, wobei der Kragen 1.8 im Bereich der Gewindebohrungen bzw. Gewindehülsen zur Ablauföffnung hin gerichtete Einbuchtungen 1.81 aufweist.

Zur Befestigung des Ablaufgehäuses 1 an der Unterseite der Wanne 10 dient ferner ein ringförmiger Befestigungsflansch 12, der hierzu an der Innenseite des Randes der Bodenöffnung der Wanne angelegt wird. Der Befestigungsflansch 12 weist mit den Gewindebohrungen des Ablaufgehäuses fluchtende Bohrungen oder Löcher 12.1 auf. Die Befestigungslöcher 12.1 sind in einwärts vorspringenden Ausbuchtungen 12.2 des Befestigungsflansches 12 ausgebildet. Der Befestigungsflansch 12 hat ferner einen nach unten gerichteten Kragen 12.3, der so bemessen ist, dass er in den Kragen 1.8 des Ablaufgehäuses 1 formschlüssig eingreifen kann.

In die Löcher 12.1 des Befestigungsflansches 12 werden Befestigungsschrauben 13 eingeführt, die von der Innenseite der Wanne 10 aus in die Gewindebohrungen des Ablaufgehäuses 1 eingeschraubt und festgezogen werden. Dabei wird eine ringförmige Profildichtung 14 aus Gummi oder dergleichen, die zwischen dem Flansch 1.7 des Ablaufgehäuses und dem Befestigungsflansch 12 angeordnet ist, dichtend an den Rand der Wannenboden-Ablauföffnung gepresst.

Mit 15 ist eine Abdeckung (Abdeckhaube) bezeichnet, die den Ventilkegel 8 verdeckt, jedoch im montierten Zustand am Wannenboden einen mehrere Millimeter hohen Ablaufspalt 16 belässt (Fig. 3).

Erfindungsgemäß weist das Ablaufgehäuse 1 einen Wasserzulaufkanal (Überströmkanal) 1.10 auf. Der Wasserzulaufkanal 1.10 schließt sich an den kleineren (1.5) der beiden Anschlussstutzen des Ablaufgehäuses (Ablaufkörpers) 1 an. Der Anschlussstutzen 1.5 ist ebenfalls mit einem Außengewinde versehen. In dem dargestellten Ausführungsbeispiel ist an dem Anschlussstutzen 1.5 ein bogenförmiges Anschlussrohrstück 17 mittels einer Überwurfmutter 18 angeschlossen. Das Anschlussrohrstück 17 dient dem Anschluss einer (nicht gezeigten) Wasserzulaufleitung.

Der Wasserzulaufkanal (Überströmkanal) 1.10 ist in die Wandung des rohrstutzenförmigen Abschnitts 1.1 des Ablaufgehäuses 1 integriert. Er durchdringt den ringförmigen Absatz 1.9 mit radialem Abstand zur kreisringförmigen Ablauföffnung 11 bzw. zum Ventilkegel 8 und schließt bündig mit der Oberkante des Kragens 1.8 ab. Die Oberkante des Wasserzulaufkanal 1.10 ist dabei schräg ausgebildet. Sie verläuft im Wesentlichen parallel zur Oberfläche des konisch ausgebildeten Absatzes 1.9.

An dem Wasserzulaufkanal 1.10 ist ein Einlaufkanal 19 angeschlossen, der im montierten Zustand oberhalb des Ablaufventils und unterhalb der Abdeckung 15 mündet.

An dem Einlaufkanal 19 ist ein ringförmiges Einlaufstück 19.1 angeformt, das einen sich im Wesentlichen radial erstreckenden Ringspalt 19.2 aufweist. Der Ringspalt 19.2 ist zum Innenumfang des Einlaufstücks 19 hin geschlossen und kommuniziert mit einer Vielzahl von Ausströmöffnungen 19.3. Die Ausströmöffnungen 19.3 sind nahe am Außenumfang des ringförmigen Einlaufstückes 19.1 angeordnet und münden an dessen Unterseite. Sie sind vorzugsweise gleichmäßig zueinander beabstandet auf einem gemeinsamen Teilkreis angeordnet.

Wie in den Figuren 8 und 10 gezeigt ist, ist die Höhe bzw. Breite des Ringspaltes 19.2 am Außenumfang des Einlaufstückes 19.1 erweitert. Die Erweiterung bildet einen unteren sowie einen oberen ringförmigen Absatz 19.4, 19.5. Die Ausströmöffnungen 19.3 zweigen vom unteren Absatz 19.4 ab.

In der Erweiterung des Ringspaltes 19.2 ist ein gummielastischer Dichtring (O-Ring) 20 aufgenommen. Die umlaufenden Kanten der beiden Absätze 19.4, 19.5 des Ringspaltes bilden dabei einen Dichtsitz für den Dichtring 20. Der Dichtring 20 weist ein im Wesentlichen kreisscheibenförmiges Querschnittsprofil auf und ist so dimensioniert, dass er in seiner in den Figuren 9 und 10 dargestellten Ruheposition mit leichter Vorspannung an den beiden umlaufenden Kanten der Absätze 19.4, 19.5 anliegt und so den Ringspalt 19.2 abdichtet (verschließt).

Im montierten Zustand ist der Einlaufkanal 19 in den Wasserzulaufkanal 1.10 eingeschoben oder eingesteckt. In den Figuren 5 und 6 ist zu erkennen, dass das in den Wasserzulaufkanal 1.10 einsteckbare Ende des Einlaufkanals 19 gegenüber dessen Längsachse abgeschrägt ist.

Der Einlaufkanal 19 ist an seiner Außenseite mit einer ebenfalls schräg zur Längsachse verlaufenden Ringnut 19.6 versehen, in die ein Dichtring 21 eingesetzt ist. Alternativ hierzu kann auch der Wasserzulaufkanal 10.1 an seiner Innenseite mit einer Ringnut und einem entsprechenden Dichtring versehen sein.

Das an dem Einlaufkanal 19 einteilig angeformte ringförmige Einlaufstück 19.1 weist nach unten vorstehende Abstandshalter 19.7 auf.

Die Abstandshalter 19.7 sind ring- bzw. hülsenförmig ausgebildet und so angeordnet, dass zumindest zwei von ihnen jeweils einen Kopf einer der Befestigungsschrauben 13 formschlüssig aufnehmen und umgreifen. Die Köpfe der so in den Abstandshaltern 19.7 aufgenommenen Befestigungsschrauben 13 weisen Ringnute 13.1 mit darin eingesetzten Klemmringen (Gummiringen) 22 auf. Der formschlüssig in der Ringnut 13.1 gehaltene Klemmring 22 bewirkt eine reibschlüssige Verbindung der Befestigungsschraube 13 mit dem Abstandshalter 19.7 des Einlaufstücks 19. Zudem ergibt sich durch den am Einlaufkanal 19 gehaltenen Dichtring 21 eine reibschlüssige Verbindung von Einlaufstück 19.1 und Ablaufgehäuse 1.

Um ein Lösen des Einlaufkanals 19 vom Wasserzulaufkanal 1.10 infolge des Wasserdruckes zu verhindern, ist eine (13') der Befestigungsschrauben mit einer Gewindebohrung 13.2 zum Einschrauben einer das Einlaufstück 19.1 fixierenden Halteschraube 23 versehen. Die Gewindebohrung 13.2 mündet dabei an der Kopfoberseite der Befestigungsschraube 13' (Fig. 5).

Zum Einschrauben der Halteschraube 23 weist das Einlaufstück 19.1 eine Bohrung (Durchbrechung) auf, die in den Hohlraum eines der ringförmigen Abstandshalter 19.7 mündet. Der Kopf der Halteschraube 23 ist in einer Vertiefung 19.8 in der Oberseite des Einlaufstückes 19.1 ausgenommen, so dass der Schraubenkopf nicht über die Oberseite des Einlaufstückes 19.1 vorsteht.

Die Abdeckung (Abdeckhaube) 15 weist an ihrer Unterseite Vorsprünge 15.1 auf, mittels denen sie form- und kraftschlüssig mit dem Einlaufstück 19.1 verbindbar ist. Hierzu sind am Innenumfang des Einlaufstückes Rippen (Streben) 19.9 zur drehfesten Festlegung der Abdeckung 15 ausgebildet. Die Rippen (Streben) 19.9 sind brückenförmig am Innenumfang des Einlaufstückes 19.1 angebunden oder angeformt. Sie erstrecken sich im Wesentlichen geradlinig und begrenzen mit dem ringförmigen Einlaufstück 19.1 jeweils einen kreisscheibenabschnittförmigen Spalt.

Die zwischen den Rippen 19.9 des Einlaufstückes reibschlüssig einsteckbaren Vorsprünge 15.1 der Abdeckung 15 sind kreisbogenförmig ausgebildet und auf einem gemeinsamen Teilkreis gleichmäßig zueinander beabstandet angeordnet. Die Abdeckung 15 weist an ihrer Unterseite zudem einen Vorsprung 15.2 auf, der eine Aufweitung des Dichtringes 20 begrenzt (siehe Fig. 8).

Nachfolgend wird kurz die Funktionsweise der Ablaufarmatur erläutert. Die erfindungsgemäße Ablaufarmatur ermöglicht es, eine Badewanne 10 mit Wasser zu befüllen und die mit Wasser befüllte Badewanne zu entleeren. Durch den Überlaufanschluss 1.6 wird bei ununterbrochenem Wasserzulauf verhindert, dass Wasser über den oberen Rand der Badewanne 10 in das Badezimmer überläuft.

Die Befüllung der Badewanne 10 erfolgt über den im Ablaufgehäuse 1 integrierten Wasserzulaufkanal 1.10 und den darin eingesteckten Einlaufkanal 19, der mit dem ringförmigen Einlaufstück 19.1 versehen ist, dessen Ausströmöffnungen 19.3 oberhalb des Ablaufventils und unterhalb der Abdeckung 15 münden. Der Ringspalt 19.2 des Einlaufstückes 19.1 ist durch den gummielastischen Dichtring 20 gegen das Eindringen von Schmutzstoffen aus der Badewanne 10 abgesichert.

Sobald der Druck des über den Anschlussstutzen 1.5 zulaufenden Wassers einen bestimmten Wert übersteigt, wird der Dichtring (O-Ring) 20 radial geweitet und das Wasser strömt über die Ausströmöffnungen 19.3 in die Wanne 10. Wird der Wasserzulauf gestoppt oder fällt der Druck des zulaufenden Wassers unter einem bestimmten Wert, so stellt sich der gummielastische Dichtring 20 zurück und dichtet den Ringspalt 19.2 des Einlaufstückes 19.1 ab.

## Patentansprüche

1. Ablaufarmatur insbesondere für Badewannen, mit einem einen Ablaufkanal definierenden Ablaufgehäuse (1), das ein mittels eines Stellelements betätigbares Ablaufventil aufweist und mit Befestigungsmitteln zur flüssigkeitsdichten Befestigung an einer Wannenboden- oder Beckenbodenöffnung versehen ist, und mit einer oberhalb des Ablaufventils angeordneten Abdeckung (15), wobei das Ablaufgehäuse (1) einen Wasserzulaufkanal (1.10) aufweist, an dem ein Einlaufkanal (19) angeschlossen ist, der oberhalb des Ablaufventils und unterhalb der Abdeckung (15) mündet, **dadurch gekennzeichnet, dass** der Einlaufkanal (19) mit einem ringförmigen Einlaufstück (19.1) und einem als wasserdruckbetätigtes Verschlusselement dienenden gummielastischen Dichtring (20) versehen ist, wobei das ringförmige Einlaufstück (19.1) einen sich im Wesentlichen radial erstreckenden Ringspalt (19.2) aufweist, der durch den gummielastischen Dichtring (20) gegen das Eindringen von Schmutzstoffen aus der Badewanne abgesichert ist und der zum Innenumfang des Einlaufstücks (19.1) hin geschlossen ist.

2. Ablaufarmatur nach Anspruch 1, **dadurch gekennzeichnet, dass** der Dichtring (20) ein im Wesentlichen kreisscheibenförmiges Querschhittsprofil aufweist.

3. Ablaufarmatur nach Anspruch 1 oder 2,
**dadurch gekennzeichnet, dass** die Abdeckung (15) an ihrer Unterseite mindestens einen Vorsprung (15.2) aufweist, der eine Aufweitung des Dichtringes (20) begrenzt.

4. Ablaufarmatur nach einem der Ansprüche 1 bis 3,
**dadurch gekennzeichnet, dass** das Einlaufstück (19.1) eine Vielzahl von mit dem Ringspalt (19.2) kommunizierenden Ausströmöffnungen (19.3) aufweist, die vorzugsweise an der Unterseite des ringförmigen Einlaufstückes (19.1) münden.

5. Ablaufarmatur nach Anspruch 4,
**dadurch gekennzeichnet, dass** die Breite des Ringspaltes (19.2) am Außenumfang des Einlaufstückes (19.1) erweitert ist, so dass der Ringspalt (19.2) einen unteren und einen oberen ringförmigen Absatz (19.4, 19.5) aufweist, wobei die Ausströmöffnungen (19.3) vorzugsweise vom unteren Absatz (19.4) abzweigen.

6. Ablaufarmatur nach einem der Ansprüche 1 bis 5,
**dadurch gekennzeichnet, dass** die Befestigungsmittel zur flüssigkeitsdichten Befestigung des Ablaufgehäuses (1) an einer Wannen- oder Beckenbodenöffnung im Ablaufgehäuse (1) vorgesehene Gewindebohrungen, einen mehrere Befestigungslöcher (12.1) aufweisenden Befestigungsflansch (12) und den Befestigungslöchern (12.1) zugeordnete, in die Gewindebohrungen einschraubbare Befestigungsschrauben (13) umfassen.

7. Ablaufarmatur nach Anspruch 6, **dadurch gekennzeichnet, dass** mindestens eine (13') der Befestigungsschrauben (13) eine Gewindebohrung (13.2) zum Einschrauben einer das Einlaufstück (19.1) fixierenden Halteschraube (23) aufweist, wobei die Gewindebohrung (13.2) an der Kopfoberseite der Befestigungsschraube (13') mündet.

8. Ablaufarmatur nach einem der Ansprüche 1 bis 7, **dadurch gekennzeichnet, dass** das ringförmige Einlaufstück (19.1) an seiner Unterseite nach unten vorstehende Abstandshalter (19.7) aufweist.

9. Ablaufarmatur nach den Ansprüchen 7 und 8,
**dadurch gekennzeichnet, dass** die Abstandshalter (19.7), zur form- und/oder reibschlüssigen Aufnahme des Kopfes mindestens einer der Befestigungsschrauben (13) ring- oder hülsenförmig ausgebildet sind.

10. Ablaufarmatur nach einem der Ansprüche 6, 7 oder 9,
**dadurch gekennzeichnet, dass** mindestens eine der Befestigungsschrauben (13) an ihrem Kopf mit einem Klemmring (22) versehen ist, der vorzugsweise in einer am Umfang des Kopfes der Befestigungsschraube (13) ausgebildeten Ringnut (13.1) gehalten ist.

11. Ablaufarmatur nach einem der Ansprüche 1 bis 10, **dadurch gekennzeichnet, dass** die Abdeckung (15) drehfest und lösbar an dem Einlaufstück (19.1) gehalten ist.

12. Ablaufarmatur nach einem der Ansprüche 1 bis 11, **dadurch gekennzeichnet, dass** die Abdeckung (15) an ihrer Unterseite Vorsprünge (15.1) aufweist, mittels denen die Abdeckung (15) form- und kraftschlüssig mit dem Einlaufstück (19.1) verbindbar ist.

13. Ablaufarmatur nach einem der Ansprüche 1 bis 12, **dadurch gekennzeichnet, dass** am Innenumfang des Einlaufstückes (19.1) Rippen (19.9) zur Festlegung der Abdeckung (15) ausgebildet sind.

14. Ablaufarmatur nach einem der Ansprüche 1 bis 13, **dadurch gekennzeichnet, dass** der Einlaufkanal (19) in den Wasserzulaufkanal (1.10) des Ablaufgehäuses (1) lösbar eingesteckt ist, wobei der Einlaufkanal (19) an seiner Außenseite und/oder der Wasserzulaufkanal (1.10) an seiner Innenseite mit einem Dichtring (21) versehen ist, und wobei vorzugsweise das in den Wasserzulaufkanal (1.10) einsteckbare Ende des Einlaufkanals (19) gegenüber dessen Längsachse abgeschrägt ist.

## Claims

1. Drain fitting, in particular for bathtubs, comprising a drain housing (1) which defines a drainage channel and comprises a drain valve which can be actuated by means of an actuating element and is provided with fastening means for fluid-tight fastening to a tub base opening or basin base opening, and comprising a cover (15) arranged above the drain valve, the drain housing (1) comprising a water supply channel (1.10) to which an inlet channel (19) is connected which opens above the drain valve and below the cover (15), **characterised in that** the inlet channel (19) is provided with an annular inlet piece (19.1) and a rubber-elastic sealing ring (20) which acts as a water-pressure-actuated closure element, the annular inlet piece (19.1) comprising an annular gap (19.2) which extends in a substantially radial manner, is protected by means of the rubber-elastic sealing ring (20) against contaminants seeping in from the bath tub, and is closed towards the inner periphery of the inlet piece (19.1).

2. Drain fitting according to claim 1, **characterised in that** the sealing ring (20) has a substantially annular disc-shaped cross-sectional profile.

3. Drain fitting according to either claim 1 or claim 2, **characterised in that** the cover (15) comprises at least one protrusion (15.2) on the lower side thereof which restricts an expansion of the sealing ring (20).

4. Drain fitting according to any of claims 1 to 3, **characterised in that** the inlet piece (19.1) comprises a plurality of outflow openings (19.3) which communicate with the annular gap (19.2) and which preferably open on the lower side of the annular inlet piece (19.1).

5. Drain fitting according to claim 4,
**characterised in that** the width of the annular gap (19.2) increases at the outer periphery of the inlet piece (19.1), and therefore the annular gap (19.2) has a lower and an upper annular shoulder (19.4, 19.5), the outflow openings (19.3) preferably branching off from the lower shoulder (19.4).

6. Drain fitting according to any of claims 1 to 5, **characterised in that** the fastening means for fastening the drain housing (1) in a fluid-tight manner to a tub base opening or basin base opening comprises threaded holes provided in the drain housing (1), a fastening flange (12) having a plurality of fastening holes (12.1), and fastening screws (13) which are assigned to the fastening holes (12.1) and can be screwed into the threaded holes.

7. Drain fitting according to claim 6, **characterised in that** at least one (13') of the fastening screws (13) has a threaded hole (13.2) for screwing in a retaining screw (23) that fixes the inlet piece (19.1), the threaded hole (13.2) opens onto the upper side of the head of the fastening screw (13').

8. Drain fitting according to any of claims 1 to 7, **characterised in that** the annular inlet piece (19.1) has downwardly projecting spacers (19.7) on the lower side thereof.

9. Drain fitting according to claims 7 and 8,
**characterised in that** the spacers (19.7) are annular or sleeve-shaped in order to receive the head of at least one of the fastening screws (13) with a positive and/or frictional fit.

10. Drain fitting according to any of claims 6, 7 or 9,
**characterised in that** the head of at least one of the fastening screws (13) is provided with a clamping ring (22) which is preferably held in an annular groove (13.1) formed on the periphery of the head of the fastening screw (13).

11. Drain fitting according to any of claims 1 to 10,
**characterised in that** the cover (15) is non-rotatably and detachably held on the inlet piece (19.1).

12. Drain fitting according to any of claims 1 to 11,
**characterised in that** the cover (15) comprises protrusions (15.1) on the lower side thereof, by means of which protrusions the cover (15) can be connected to the inlet piece (19.1) with a positive and/or frictional fit.

13. Drain fitting according to any of claims 1 to 12,
**characterised in that** ribs (19.9) for fixing the cover (15) are formed on the inner periphery of the inlet piece (19.1).

14. Drain fitting according to any of claims 1 to 13,
**characterised in that** the inlet channel (19) is detachably inserted into the water supply channel (1.10) of the drain housing (1), the outside of the inlet channel (19) and/or the inside of the water supply channel (1.10) being provided with a sealing ring (21), and the end of the inlet channel (19) which can be inserted into the water supply channel (1.10) preferably being chamfered with respect to the longitudinal axis thereof.

## Revendications

1. Armature d'écoulement, en particulier pour baignoires, avec un boitier d'écoulement (1) qui, définissant un canal d'écoulement, est doté d'un clapet d'écoulement pouvant être actionné au moyen d'un élément de réglage, et avec des moyens de fixation pour la fixation étanche aux liquides sur l'orifice d'un fond de baignoire ou d'un fond de bac, et avec un couvercle (15) qui est disposé au-dessus du clapet d'écoulement, sachant que le boitier d'écoulement (1) est doté d'un canal d'amenée d'eau (1.10) auquel est raccordé un canal d'entrée (19) amovible qui débouche au-dessus du clapet d'écoulement et au-dessous du couvercle (15), **caractérisée en ce que** le canal d'entrée (19) est doté d'un élément d'entrée (19.1) en forme de bague et d'une bague d'étanchéité (20), présentant l'élasticité du caoutchouc, qui sert d'élément de fermeture actionné par pression d'eau, sachant que l'élément d'entrée (19.1) en forme de bague est doté d'une fente annulaire (19.2) qui, s'étendant sensiblement radialement, est protégée par la bague d'étanchéité (20), présentant l'élasticité du caoutchouc, contre la pénétration de matières polluantes en provenance de la baignoire, et est fermée vers le pourtour intérieur de l'élément d'entrée (19.1).

2. Armature d'écoulement selon la revendication 1, **caractérisée en ce que** la bague d'étanchéité (20) est dotée d'un profil de section transversale essentiellement en forme de disque.

3. Armature d'écoulement selon revendication 1 ou 2, **caractérisée en ce que** le couvercle (15) est doté, sur sa face inférieure, d'au moins une saillie (15.2) qui limite un élargissement de la bague d'étanchéité (20).

4. Armature d'écoulement selon l'une des revendications 1 à 3, **caractérisée en ce que** l'élément d'entrée (19.1) est doté d'une pluralité d'ouvertures de sortie (19.3) qui, étant en communication avec la fente annulaire (19.2), débouchent, de préférence, sur la face inférieure de l'élément d'entrée (19.1).

5. Armature d'écoulement selon la revendication 4, **caractérisée en ce que** la largeur de la fente annulaire (19.2) est plus grande sur le pourtour extérieur de l'élément d'entrée (19.1) de sorte que ladite fente annulaire (19.2) présente un gradin inférieur et un gradin supérieur (19.4, 19.5) en forme d'anneau, sachant que les ouvertures de sortie (19.3) dérivent, de préférence, du gradin inférieur (19.4).

6. Armature d'écoulement selon l'une des revendications 1 à 5, **caractérisée en ce que** les moyens de fixation, destinés à fixer, de manière étanche aux liquides, le boitier d'écoulement (1) à un orifice de fond de baignoire ou de bac, comprennent des alésages filetés, qui sont prévus dans ledit boitier d'écoulement (1), une bride de fixation (12), qui est dotée de plusieurs trous de fixation (12.1), et des vis de fixation (13), qui, pouvant être vissées dans les alésages filetés, sont associées aux trous de fixation (12.1).

7. Armature d'écoulement selon la revendication 6, **caractérisée en ce que** l'une (13') des vis de fixation (13) au moins est dotée d'un alésage fileté (13.2) pour la fixation d'une vis de retenue (23), qui fixe l'élément d'entrée (19.1), sachant que l'alésage fileté (13.2) débouche sur la face supérieure de la tête de la vis de fixation (13').

8. Armature d'écoulement selon l'une des revendications 1 à 7, **caractérisée en ce que** l'élément d'entrée (19.1), en forme d'anneau, est doté, sur sa face inférieure, d'écarteurs (19.7) qui font saillie vers le bas.

9. Armature d'écoulement selon les revendications 7 et 8, **caractérisée en ce que** les écarteurs (19.7) sont réalisés en forme de bagues ou de douilles pour recevoir par emboîtement et / ou par friction la tête d'au moins l'une des vis de fixation (13).

10. Armature d'écoulement selon l'une des revendications 6, 7 ou 9, **caractérisée en ce que** l'une des vis de fixation (13), au moins, est dotée, sur sa tête, d'une bague de serrage (22), qui, de préférence, est maintenue dans une rainure annulaire (13.1), qui est formée sur la périphérie de la tête de la vis de fixation (13).

11. Armature d'écoulement selon l'une des revendications 1 à 10, **caractérisée en ce que** le couvercle (15) est maintenu, solidaire en rotation et amovible, sur l'élément d'entrée (19.1).

12. Armature d'écoulement selon l'une des revendications 1 à 11, **caractérisée en ce que** le couvercle (15) est doté, sur sa face inférieure, de saillies (15.1), au moyen desquelles ledit couvercle (15) peut être relié à l'élément d'entrée (19.1) par emboîtement et par friction.

13. Armature d'écoulement selon l'une des revendications 1 à 12, **caractérisée en ce que**, sur le pourtour intérieur de l'élément d'entrée (19.1), des nervures (19.9) sont prévues pour la fixation du couvercle (15).

14. Armature d'écoulement selon l'une des revendications 1 à 13, **caractérisée en ce que** le canal d'entrée (19) est enfilé de manière amovible dans le canal d'amenée d'eau (1.10) du boîtier d'écoulement (1), sachant que le canal d'entrée (19), sur sa face extérieure et / ou le canal d'amenée d'eau (1.10), sur sa face intérieure, sont dotés d'une bague d'étanchéité (21), et sachant que, de préférence, l'extrémité du canal adducteur (19), qui peut être enfilée dans le canal d'amenée d'eau (1.10), est en biais par rapport à son axe longitudinal.
